# EUROPÄISCHE PATENTSCHRIFT

(11) **EP 1 860 258 B1**
(45) Veröffentlichungstag und Bekanntmachung des Hinweises auf die Patenterteilung: **15.01.2014**
(21) Anmeldenummer: 07006882.0
(22) Anmeldetag: 02.04.2007
(51) Int. Cl.: E04H 5/06

(54) **Montage- und Reparaturgrube**
Assembly and repair pit
Fosse de montage et de réparation

(30) Priorität: 26.05.2006 DE 202006008537 U
(43) Veröffentlichungstag der Anmeldung: 28.11.2007
(73) Patentinhaber: Balzer, Hans, 87700 Memmingen (DE)
(72) Erfinder: Balzer, Hans, 87700 Memmingen (DE)
(74) Vertreter: Popp, Eugen

(56) Entgegenhaltungen:
- AU-A- 5 127 764
- DE-C2- 4 345 415
- DE-U1- 9 320 679
- US-A- 4 284 173

## Beschreibung

Die Erfindung betrifft eine Montage- und Reparaturgrube, bestehend aus einer in eine Bodenausnehmung einsetzbaren ein- oder mehrteiligen Kassette aus Stahl od. dgl. steifem und korrosionsbeständigem Material, mit zwei Längsseitenwänden, endseitig angeordneten Stirnseitenwänden und einem Boden, wobei die Wände und/oder Boden zumindest teilweise jeweils ein- oder doppelwandig mit einem dazwischen angeordneten Hohlraum für die Aufnahme von aushärtbarem Füllmaterial, wie Leichtbeton od. dgl., ausgebildet sind.

Eine solche Montage-und Reparaturgrube ist aus Dokument DE 4345415 C2 bekannt, welches alle Merkmale des Oberbegriffs von Anspruch 1 offenbart.

Derartige Montage- und Reparaturgruben werden von Werkstätten oder Herstellungsbetrieben zur Montage oder Reparatur von Kraftfahrzeugen, Schienenfahrzeugen, Maschinen oder Maschinenteilen verwendet. Dabei kann das Personal in angenehmer aufrechter Haltung unter den entsprechenden Fahrzeugen und Maschinen arbeiten. Herkömmliche Montage- und Reparaturgruben werden üblicherweise vor Ort angefertigt. Dazu werden zunächst äußere und innere Verschalungswände aufgestellt, die dann mit Füllmaterial, vorzugsweise mit Beton, ausgegossen werden. Das Aufstellen dieser Verschalungen bzw. das Herstellen der herkömmlichen Montage- und Reparaturgruben erfordert somit eine unter Umständen lange Beschäftigung einer Vielzahl von zum Teil verschiedenen Handwerkern vor Ort, so daß hohe Herstellungskosten anfallen und lange Bauzeiten auftreten. Diese Nachteile lassen sich vermeiden durch herstellerseitig vorgefertigte Kassetten aus Stahl od. dgl., die in eine Bodenausnehmung vor Ort eingesetzt werden. Nur beispielhaft wird diesbezüglich auf die DE 93 20 679 U1 hingewiesen.

Im vorliegenden Fall geht es um die Weiterbildung des vorgenannten Standes der Technik, insbesondere Kassettentechnik dahingehend, daß auch herstellerseitig Maßnahmen getroffen sind, vom Fahrzeug über die Fahrzeugreifen ablaufendes Wasser aufzufangen und zu entsorgen.

Diese Aufgabe wird erfindungsgemäß durch die kennzeichnenden Merkmale des Anspruches 1 gelöst, wobei vorteilhafte Details und Ausführungsformen in den Unteransprüchen beschrieben sind.

Ein wesentlicher Punkt der vorliegenden Erfindung besteht also darin, daß sich längs der oberen Begrenzung der Längsseitenwände der Montagegrube jeweils eine Wassersammelrinne erstreckt, die durch einen Laufrost abgedeckt ist. Über den Laufrost bzw. durch diesen hindurch kann dann von Fahrzeugreifen abtropfendes und abfließendes Wasser in den darunter befindlichen Sammelrinnen aufgefangen und entsorgt werden. Zu diesem Zweck sind die Wassersammelrinnen vorzugsweise in Längsrichtung zu einem Wasserablauf hin geneigt. Dieser Wasserablauf ist mit einem Ablaufrohr verbunden, welches zu einer Wassersammelstelle führt. Dort kann dann noch ein Ölabscheider vorgesehen sein.

Vorzugsweise besteht die Wassersammelrinne ebenfalls aus Stahl bzw. Stahlblech, aus dem auch vorzugsweise die ein- oder mehrteilige Grubenkassette hergestellt ist.

In Anpassung an die Spurbreite von sogenannten Zwillingsreifen größerer Lastkraftwagen ist die Wassersammelrinne entsprechend breit ausgebildet und vorzugsweise innerhalb einer gegenüber den Seitenwänden verbreiterten Baueinheit angeordnet. Diese ist an die oberen Längsseiten der Seitenwände angeschlossen, vorzugsweise mit diesen verschweißt. Die vorgenannten Baueinheiten begrenzen auch die Grubenöffnung seitlich. Die die Wassersammelrinne umfassende Baueinheit begrenzt vorzugsweise einen Hohlraum, der mit aushärtbarem Füllmaterial ausfüllbar ist. Diese Bauart eignet sich insbesondere bei einer doppelwandigen Kassette mit einem zwischen innerer und äußerer Wand angeordneten Hohlraum, der ebenfalls zur Aufnahme von aushärtbarem Füllmaterial dient. Vorzugsweise sind die vorgenannten Baueinheiten mit den Längsseitenwänden so verbunden, daß in einem einzigen Arbeitsgang sowohl die Längsseitenwände als auch die vorgenannten Baueinheiten mit Füllmaterial ausgefüllt werden. Als Füllmaterial dient vorzugsweise Beton, insbesondere Leichtbeton oder Kunststoffbeton.

Bei einer konkreten Ausführungsform ist die die Wassersammelrinne umfassende Baueinheit im Querschnitt etwa trapezförmig ausgebildet, wobei sie mit der kürzeren Seite der parallelen Seiten auf der oberen Längsseite der zugeordneten Längsseitenwand aufgesetzt ist und die längere Seite den Laufrost umfaßt.

Nachstehend wird eine bevorzugte Ausführungsform einer erfindungsgemäß ausgebildeten Montage- und Reparaturgrube anhand der beigefügten Zeichnung näher erläutert. Es zeigen:
- Fig. 1: eine erfindungsgemäße Montage- und Reparaturgrube in perspektivischer Ansicht von schräg oben unter Weglassung der die Wassersammelrinnen abdeckenden Laufroste; und
- Fig. 2: einen Querschnitt durch eine Montagegrube gemäß Fig. 1.

Die in Fig. 1 dargestellte Montage- und Reparaturgrube ist mit der Bezugsziffer 10 gekennzeichnet. Sie besteht aus einer mehrteiligen Kassette 11 aus Stahl und umfaßt zwei Längsseitenwände 12, endseitig angeordnete Stirnseitenwände 13 und einen Boden 14 (siehe Fig. 2). Bei der dargestellten Ausführungsform sind die Längsseitenwände 12 jeweils doppelwandig ausgebildet, wobei zwischen innerer Längsseitenwand 15 und äußerer Längsseitenwand 16 ein Hohlraum 17 begrenzt ist, der zur Aufnahme von aushärtbarem Füllmaterial, wie Leichtbeton od. dgl. dient. Diesbezüglich wird auf die bereits eingangs zitierte DE 93 20 679 U1 verwiesen.

Die Stirnseitenwände 13 sind jeweils einwandig ausgebildet. Die Kassette 11 umfaßt noch zu beiden Seiten der Montagegrube Aufnahmekassetten 18 für die Rollen eines Bremsenprüfstandes od. dgl. Diese Aufnahmekassetten sind integraler Bestandteil der beiden Längsseitenwände 12. Auch diesbezüglich handelt es sich um eine an sich bekannte Konstruktion, die auf die Anmelderin zurückgeht.

Von besonderer Bedeutung ist bei der dargestellten Ausführungsform, daß sich längs der oberen Begrenzung der Längsseitenwände 12 jeweils eine Wassersammelrinne 19 erstreckt, die entsprechend Fig. 2 durch einen Laufrost 20 abgedeckt ist. Dieser Laufrost ist in Fig. 1 nicht dargestellt. Fig. 1 gewährt also einen Einblick in die beiden Wassersammelrinnen, die zugleich die Grubenöffnung 21 seitlich begrenzen.

Die Wassersammelrinnen 19 sind natürlich in Längsrichtung zu einem Wasserablauf 22 (siehe Fig. 2) hin geneigt. Auch im Querschnitt sind die Wassersammelrinnen 19 geneigt, und zwar bei der dargestellten Ausführungsform jeweils nach außen unten.

Wie sowohl Fig. 1 als auch Fig. 2 erkennen lassen, sind die Wassersammelrinnen 19 jeweils innerhalb einer gegenüber den Längsseitenwänden 12 verbreiterten Baueinheit 23 angeordnet, die an die oberen Längsseiten der Längsseitenwände 12 angeschlossen sind und die Grubenöffnung 21 seitlich begrenzen. Diese Baueinheiten 23 bestehen vorzugsweise aus Stahlblech und begrenzen einen Hohlraum 24, der mit aushärtbarem Füllmaterial ausfüllbar ist ebenso wie der Hohlraum 17 der doppelwandig ausgebildeten Längsseitenwände 12. Vorzugsweise sind die Hohlräume 17 und 19 miteinander verbunden und damit durchgehend als in sich geschlossener Hohlraum ausgebildet.

Die Breite der Wassersammelrinnen 19 samt Laufrost 20 entspricht jeweils mindestens etwa der Spurbreite eines Fahrzeugreifens, insbesondere Zwilllingsreifens 25 eines LKW od. dgl. Fahrzeuges (siehe Fig. 2). Damit ist sichergestellt, daß auch bei derart breitspurigen Fahrzeugen das über die Reifen ablaufende Wasser in den Wassersammelrinnen 19 aufgefangen wird.

Fig. 2 läßt sehr gut erkennen, daß die die Wassersammelrinne umfassende Baueinheit 23 im Querschnitt etwa trapezförmig ausgebildet ist, wobei sie mit der kürzeren Seite der parallelen Seiten auf der oberen Längsseite der zugeordneten Längsseitenwand 12 aufgesetzt ist und die längere Seite der parallelen Seiten den Laufrost 20 umfaßt.

Die Wassersammelrinnen längs der beiden Längsseiten der Montagegrube lassen sich also herstellerseitig vorbereiten, so daß diesbezüglich keine Arbeiten mehr vor Ort an der Baustelle vorgenommen werden müssen. Die Laufroste 20 erstrecken sich etwa auf dem Niveau eines sich an die Montagegrube anschließenden Hallenbodens od. dgl., der in Fig. 2 mit der Bezugsziffer 26 angedeutet ist.

Im übrigen ist die Montagegrube entsprechend dem Stand der Technik ausgebildet, so daß sich diesbezüglich eine nähere Beschreibung erübrigt. Es sei nur noch erwähnt, daß sowohl die doppelwandig ausgebildeten Längsseitenwände 12 als auch die darauf aufgesetzten Baueinheiten 23 durch im Längsabstand voneinander angeordnete Lochwände stabilisiert sind, die zwischen innerer und äußerer Wandung eingefügt sind. Diese Lochwände sind in Fig. 2 mit der Bezugsziffer 27 gekennzeichnet.

Es versteht sich von selbst, daß auch den Stirnseitenwänden 13 Wassersammelrinnen der vorgenannten Art zugeordnet sein können, und zwar in entsprechender konstruktiver Ausführung.

Es versteht sich von selbst, daß die dargestellte Ausführungsform auch in Verbindung mit einer Montagegrube möglich ist, die durch eine einwandige Stahlkassette gebildet ist.

Auch sei noch erwähnt, daß die Montagegrube aus einer ein- oder mehrteiligen Kassette hergestellt sein kann, die aus steifem und korrosionsbeständigem Kunststoff besteht.
Statt Stahl oder Kunststoff ist auch eine Betonausführung für die Kassette denkbar. Letztlich ist entscheidend, daß die Kassette wasser- und insbesondere auch öldicht ist, um Umweltschäden sicher zu vermeiden.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichen

- 10: Montaggrube
- 11: Kassette
- 12: Langsseitenwand
- 13: Stirnseitenwand
- 14: Boden
- 15: innere Längsseitenwand
- 16: äußere Längsseitenwand
- 17: Hohlraum
- 18: Aufnahmekassette
- 19: Wassersammelrinne
- 20: Laufrost
- 21: Grubenöffnung
- 22: Wasserablauf
- 23: Baueinheit
- 24: Hohlraum
- 25: Zwillingsreifen
- 26: Hallenboden
- 27: Lochwand

## Patentansprüche

1. Montage- und Reparaturgrube, bestehend aus einer in eine Bodenausnehmung einsetzbaren ein- oder mehrteiligen Kassette (11) aus Stahl od. dgl. steifem und korrosionsbeständigem Material, mit zwei Längsseitenwänden (12), endseitig angeordneten Stirnseitenwänden (13) und einem Boden (14), wobei die Wände und/oder Boden zumindest teilweise jeweils ein- oder doppelwandig mit einem dazwischen angeordneten Hohlraum (17) für die Aufnahme von aushärtbarem Füllmaterial, wie Leichtbeton od. dgl., ausgebildet sind,
**dadurch gekennzeichnet, daß**
sich längs der oberen Begrenzung der Längsseitenwände (12) jeweils eine Wassersammelrinne (19) erstreckt, die durch einen Laufrost (20) abgedeckt ist.

2. Grube nach Anspruch 1,
**dadurch gekennzeichnet, daß**
die Wassersammelrinne (19) in Längsrichtung zu einem Wasserablauf (22) hin nach unten geneigt ist.

3. Grube nach Anspruch 1 oder 2,
**dadurch gekennzeichnet, daß**
die Wassersammelrinne (19) innerhalb einer gegenüber den Längsseitenwänden (12) verbreiterten Baueinheit (23) angeordnet ist, die an die obere Begrenzung der Längsseitenwände (12) angeschlossen ist und die Grubenöffnung (21) seitlich begrenzt.

4. Grube nach einem der Ansprüche 1 bis 3,
**dadurch gekennzeichnet, daß**
die Breite der Wassersammelrinne (19) samt Laufrost (20) mindestens etwa der Spurbreite eines Fahrzeugreifens, insbesondere Zwilllingsreifens (25) entspricht.

5. Grube nach einem der Ansprüche 1 bis 4,
**dadurch gekennzeichnet, daß**
die die Wassersammelrinne (19) umfassende Baueinheit (23) einen Hohlraum (24) umfaßt, der mit aushärtbarem Füllmaterial aüsfüllbar ist.

6. Grube nach einem der Ansprüche 3 bis 5,
**dadurch gekennzeichnet, daß**
die die Wassersammelrinne (19) umfassende Baueinheit (23) im Querschnitt etwa trapezförmig ausgebildet ist, wobei sie mit der kürzeren Seite der parallelen Seiten auf der oberen Begrenzung der zugeordneten Längsseitenwand (12) aufgesetzt und mit dieser verbunden ist, und die längere Seite den Laufrost (20) umfaßt.

## Claims

1. Assembly and repair pit, consisting of a single-part or multi-part cassette (11) made of steel or similar rigid and corrosion-resistant material, which is arranged to be installed in a recess in the floor, having two longitudinal side walls (12), end-face walls (13), which are arranged at the ends, and a base (14), the walls and/or the base each being, at least in part, single-walled or double-walled with a cavity (17) arranged therebetween for receiving hardenable filling material, such as lightweight concrete or the like,
**characterised in that**
a water-collection channel (19), which is covered by a walk-over grating (20), runs along the upper boundary of each of the longitudinal side walls (12).

2. Pit according to claim 1,
**characterised in that**
the water-collection channel (19) slopes downwards in the longitudinal direction towards a water outlet (22).

3. Pit according to claim 1 or 2,
**characterised in that**
the water-collection channel (19) is arranged inside a structural unit (23) that is wider than the longitudinal side walls (12), which structural unit is joined to the upper boundary of the longitudinal side walls (12) and laterally defines the pit opening (21).

4. Pit according to any one of claims 1 to 3,
**characterised in that**
the width of the water-collection channel (19) including the walk-over grating (20) corresponds at least approximately to the track width of a vehicle tyre, especially a twin tyre (25).

5. Pit according to any one of claims 1 to 4,
**characterised in that**
the structural unit (23) comprising the water-collection channel (19) comprises a cavity (24) which can be filled with hardenable filling material.

6. Pit according to any one of claims 3 to 5,
**characterised in that**
the structural unit (23) comprising the water-collection channel (19) is approximately trapezoidal in cross-section, the structural unit being positioned with the shorter side of its parallel sides on the upper boundary of the associated longitudinal side wall (12) and being attached thereto, and the longer side comprising the walk-over grating (20).

## Revendications

1. Fosse de montage et de réparation, se composant d'un caisson (11) en une ou plusieurs parties, et en acier ou en un matériau similaire rigide et résistant à la corrosion, pouvant être insérée dans un évidement de sol, avec deux parois latérales longitudinales (12), des parois latérales frontales (13) disposées aux extrémités et un fond (14), les parois et/ou le fond étant façonnés au moins partiellement, respectivement, avec une paroi simple ou double, avec un espace creux intermédiaire (17) pour le logement d'un matériau de remplissage durcissable, tel que du béton léger ou similaire,
**caractérisée en ce que**,
le long de la délimitation supérieure des parois latérales longitudinales (12), s'étend respectivement une rigole de collecte d'eau (19) qui est recouverte par une grille (20).

2. Fosse selon la revendication 1,
**caractérisée en ce que**
la rigole de collecte d'eau (19) est inclinée vers le bas en direction longitudinale par rapport à une évacuation d'eau (22).

3. Fosse selon la revendication 1 ou 2,
**caractérisée en ce que**
la rigole de collecte d'eau (19) est disposée à l'intérieur d'un ensemble (23) qui est élargi par rapport aux parois latérales longitudinales (12) et qui se raccorde à la délimitation supérieure des parois latérales longitudinales (12) et qui délimite latéralement l'ouverture de fosse (21).

4. Fosse selon une des revendications 1 à 3,
**caractérisée en ce que**
la largeur de la rigole de collecte d'eau (19) avec la grille (20) correspond au moins approximativement à la voie d'un pneu de véhicule, en particulier de pneus jumelés (25).

5. Fosse selon l'une quelconque des revendications 1 à 4,
**caractérisée en ce que**
l'ensemble (23) comprenant la rigole de collecte d'eau (19) comprend un espace creux (24) qui peut être remplie avec un matériau de remplissage durcissable.

6. Fosse selon l'une quelconque des revendications 3 à 5,
**caractérisée en ce que**
l'ensemble (23) comprenant la rigole de collecte d'eau (19) est façonné en une section transversale de manière approximativement trapézoïdale, cet ensemble étant, avec le côté court des côtés parallèles, placé sur la délimitation supérieure de la paroi latérale longitudinale (12) affectée et y étant reliée, et **en ce que** le côté long comprend la grille (20).
